# FASCICULE DE BREVET EUROPEEN

(11) **EP 3 659 893 B1**
(45) Date de publication et mention de la délivrance du brevet: **05.05.2021**
(21) Numéro de dépôt: 19204563.1
(22) Date de dépôt: 22.10.2019
(51) Int. Cl.: B61D 3/18, B61D 3/04

(54) **VÉHICULE FERROVIAIRE POUR LE TRANSPORT D'UNE SEMI-REMORQUE ET PROCÉDÉ DE CHARGEMENT D'UN TEL VÉHICULE FERROVIAIRE**
SCHIENENFAHRZEUG FÜR DEN TRANSPORT EINES SATTELAUFLIEGERS, UND BELADUNGSVERFAHREN EINES SOLCHEN SCHIENENFAHRZEUGS
RAILWAY VEHICLE FOR TRANSPORTING A SEMI-TRAILER AND METHOD FOR LOADING SUCH A RAILWAY VEHICLE

(30) Priorité: 30.10.2018 FR 1871337
(43) Date de publication de la demande: 03.06.2020
(73) Titulaire: VIIA, 92300 Levallois-Perret (FR)
(72) Inventeur: AGUESSE, Pierre, 92300 LEVALLOIS-PERRET (FR); DUCROUX, Serge, 44810 LA CHEVALLERAIS (FR)
(74) Mandataire: August Debouzy

(56) Documents cités:
- WO-A1-2011/151784
- WO-A1-2012/014150
- DE-U1- 9 014 816
- US-A- 3 207 087

## Description

### DOMAINE TECHNIQUE DE L'INVENTION

La présente invention concerne le domaine du transport ferroviaire d'unités de transport intermodales. En particulier, l'invention concerne un véhicule ferroviaire pour le transport d'une semi-remorque. L'invention concerne également un procédé de chargement ainsi qu'un procédé de déchargement d'un tel véhicule ferroviaire.

### ETAT DE LA TECHNIQUE

Il est intéressant, notamment sur de longs parcours, d'assurer le transport ferroviaire des semi-remorques routières. A cet effet, il est connu d'utiliser des véhicules ferroviaires permettant le transport de semi-remorques.

Parmi les véhicules ferroviaires spécialisés, il existe ceux que l'on charge par le haut à l'aide de moyens de manutention destinés à soulever des semi-remorques préhensibles, à les amener au-dessus du wagon et à les déposer dans le wagon par un mouvement vertical. De tels véhicules ferroviaires, dits « wagons poches » sont par exemple décrit dans le document FR 2 534 214 A1. Pour permettre le transbordement vertical par les moyens de manutention, les semi-remorques préhensibles doivent être munies de moyens de préhension appelés zones de prise par pince.

Il existe également des véhicules ferroviaires comprenant une plateforme mobile par pivotement permettant le chargement à l'aide de tracteurs routiers sans recourir à des moyens de levage des semi-remorques. De tels véhicules sont par exemples décrits dans le document FR 2 680 492 A1. L'utilisation de ces véhicules ferroviaires requiert des installations de quais adaptées à ce type de chargement.

Il existe enfin des véhicules ferroviaires permettant le chargement de véhicules articulés directement par roulage depuis une des extrémités d'un convoi ferroviaire formé par une succession de véhicules ferroviaires. Chaque véhicule ferroviaire comporte alors une plateforme mobile entre une position basse de transport et une position haute dans laquelle la plateforme se situe au niveau des bogies, permettant ainsi le chargement et le déchargement des véhicules articulés. De tels véhicules ferroviaires sont par exemple décrits dans le document FR 2 751 290 A1.

La présente invention concerne notamment un procédé de chargement de semi-remorques préhensibles sans tracteurs routiers, un procédé de déchargement de semi-remorques préhensibles sans tracteurs routiers et un véhicule ferroviaire adapté au chargement et au déchargement de semi-remorques préhensibles sans tracteurs routiers.

En raison des contraintes dimensionnelles des infrastructures ferroviaires (bordures de quais, tunnels, ponts, structures de voies), les véhicules ferroviaires transportant des semi-remorques doivent respecter des gabarits ferroviaires avant d'être autorisés à circuler sur les chemins de fer. Ces gabarits ferroviaires définissent un espace fermé à l'intérieur duquel doit se trouver le contour transversal du véhicule ferroviaire.

Chaque gabarit ferroviaire impose notamment une distance minimale entre les rails et le bas de caisse du véhicule ferroviaire, une hauteur maximale du véhicule ferroviaire chargé d'une semi-remorque ainsi que des limites latérales.

Le véhicule ferroviaire selon l'invention doit permettre le chargement d'une semi-remorque de type P400 tout en respectant le gabarit ferroviaire en vigueur sur la voie sur laquelle circule le véhicule ferroviaire (par exemple, le gabarit ferroviaire GB1 ou AFM 423 en France) et en utilisant des bogies avec des roues de diamètres classiques.

Afin d'optimiser la hauteur de chargement, la présente invention cherche à positionner le véhicule ferroviaire au plus près des rails, de sorte à libérer plus d'espace vers le haut.

Il est connu, notamment du document WO 2011/151784 A1, de chercher à positionner le véhicule ferroviaire au plus près des rails à l'aide d'un réceptacle réglable en fonction de variables liées au wagon à vide et en charge, afin que la partie la plus basse se trouve à un niveau bas proche de, mais sans dépasser, la limite inférieure du gabarit ferroviaire.

Selon ce document, le véhicule ferroviaire comprend deux ensembles ferroviaires roulants d'extrémité et une structure de liaison entre ces ensembles d'extrémité pour porter au moins une charge de fret. La structure de liaison comprend une structure réceptrice recevant la charge de fret réglable en hauteur au moyen d'une interface de compensation en hauteur. L'interface de compensation en hauteur comprend un système de compensation posé sur les ensembles d'extrémité et réglé avant que la charge et la structure réceptrice ne reposent sur les plateformes d'extrémité. De ce fait, il n'est pas nécessaire de disposer d'énergie, la mise en place de la compensation s'effectuant wagon ouvert, libre de sa structure réceptrice. Puisque la compensation s'effectue avant le chargement, il est nécessaire de connaître au préalable le poids de la semi-remorque qui va être chargée. Cette étape est réalisée, selon le document WO 2011/151784, par l'indication du poids par le chauffeur ou bien par une pesée systématique de la semi-remorque avant le chargement. En outre, si l'on souhaite également prendre en compte l'état d'usure du wagon, il est nécessaire d'effectuer préalablement au chargement, en atelier, des mesures complémentaires d'usure du véhicule ferroviaire.

La présente invention vise à fournir un véhicule ferroviaire permettant de compenser l'usure du véhicule ferroviaire et son état de charge plus rapidement, plus simplement, avec une précision permettant une optimisation du gabarit dévolu au chargement et sans nécessiter de multiples prises de mesures (poids de la semi-remorque, usure des essieux du véhicule ferroviaire, usure des suspensions du véhicule ferroviaire...).

### RESUME DE L'INVENTION

A cette fin, le véhicule ferroviaire pour le transport d'une semi-remorque sur des rails selon l'invention comprend :
- un châssis monté de façon articulé sur des bogies disposés de part et d'autre du châssis ;
- une coque mobile en hauteur à l'intérieur du châssis, ladite coque étant configurée pour recevoir une semi-remorque ;
- un dispositif de réglage de la hauteur de la coque ;
- des moyens de mesure de la distance entre la coque et les rails sur lesquels repose le véhicule ferroviaire ; et
- des moyens de transmission d'une mesure de la distance entre la coque et les rails sur lesquels repose le véhicule ferroviaire au dispositif de réglage de la hauteur de la coque.

Selon un mode de réalisation, la coque est configurée pour recevoir une semi-remorque préhensible.

Selon un mode de réalisation, le véhicule ferroviaire comprend en outre :
- une sellette réglable en hauteur configurée pour recevoir le pivot d'une semi-remorque ; et
- un dispositif de réglage de la hauteur de la sellette configuré pour régler la hauteur de la sellette en fonction du réglage de la hauteur de la coque ; préférentiellement en fonction du type de semi-remorque et du réglage de la hauteur de la coque.

Selon un mode de réalisation, le dispositif de réglage de la hauteur de la coque est configuré pour régler la hauteur de la partie la plus basse de la coque au niveau de la limite inférieure du gabarit ferroviaire, préférentiellement de sorte à ce que la distance entre les rails sur lesquels repose le véhicule ferroviaire et la partie la plus basse de la coque soit d'environ 225mm.

Selon un mode de réalisation, le dispositif de réglage de la hauteur de la coque permet un déplacement continu en hauteur de la coque de 100 à 200mm, préférentiellement d'environ 125mm.

Selon un mode de réalisation, le dispositif de réglage de la hauteur de la coque est interposé entre le châssis et la coque.

Selon un mode de réalisation, le dispositif de réglage de la hauteur de la coque comprend une rampe oblique. Selon un mode de réalisation, la rampe oblique coopère avec une seconde rampe oblique ou un galet. Selon un mode de réalisation alternatif, le dispositif de réglage de la hauteur de la coque comprend un vérin.

Selon un mode de réalisation, le véhicule ferroviaire comprend au moins deux dispositifs de réglage de la hauteur de la coque ; lesdits au moins deux dispositifs de réglage de la hauteur de la coque étant préférentiellement interposés entre le châssis et la coque.

Selon un mode de réalisation, le dispositif de réglage de la hauteur de la sellette est configuré pour régler la hauteur de la sellette simultanément au réglage de la hauteur de la coque par le dispositif de réglage de la hauteur de la coque. Selon un mode de réalisation, le dispositif de réglage de la hauteur de la sellette est configuré pour régler préalablement la hauteur de la sellette entre une pluralité de positions prédéfinies, préférentiellement entre trois positions.

Selon un mode de réalisation, le châssis comprend deux plateformes d'extrémités et deux longerons reliant les deux plateformes d'extrémités, la coque étant mobile en hauteur entre les deux plateformes d'extrémités et les deux longerons.

Selon un mode de réalisation, au moins un des longerons comprend une structure porteuse s'étendant vers l'intérieur du châssis configurée pour supporter le dispositif de réglage de la hauteur de la coque.

L'invention concerne également un procédé de chargement d'une semi-remorque préhensible dans un véhicule ferroviaire selon l'invention, ladite semi-remorque préhensible comprend des zones de préhension permettant son déplacement par des moyens de manutention ; ledit procédé comprend les étapes suivantes :
- le réglage de la hauteur de la coque de sorte à ce que lorsque la semi-remorque sera chargée les zones de préhension de la semi-remorque dépassent de la partie supérieure des longerons d'au moins 100mm quel que soit l'état de charge de la semi-remorque ; optionnellement, le réglage de la hauteur de la coque dans la position la plus haute possible ;
- le chargement de la semi-remorque dans la coque ;
- la mesure de la distance entre la coque et les rails sur lesquels repose le véhicule ferroviaire ;
- la transmission de la mesure de la distance entre la coque et les rails sur lesquels repose le véhicule ferroviaire au dispositif de réglage de la hauteur de la coque ; et
- la réglage de la hauteur de la coque en fonction de la mesure de la distance entre la coque et les rails sur lesquels repose le véhicule ferroviaire de sorte à ce que la hauteur de la partie la plus basse de la coque soit au niveau de la limite inférieure du gabarit ferroviaire, préférentiellement de sorte à ce que la distance entre les rails sur lesquels repose le véhicule ferroviaire et la partie la plus basse de la coque soit d'environ 225mm.

Ainsi, selon l'invention, le réglage en hauteur de la coque s'effectue une fois la semi-remorque chargée dans le véhicule ferroviaire.

Selon un mode de réalisation, les zones de préhension de la semi-remorque sont des zones de prise par pince et le chargement est effectué par les moyens de manutention.

Selon un mode de réalisation, le procédé de chargement comprend en outre une étape de régulation du dispositif de réglage de la hauteur de la sellette en fonction du réglage de la hauteur de la coque.

L'invention concerne également un procédé de déchargement d'une semi-remorque préhensible hors d'un véhicule ferroviaire selon l'invention, ladite semi-remorque préhensible comprenant des zones de préhension permettant son déplacement par des moyens de manutention ; ledit procédé comprenant les étapes suivantes :
- le réglage de la hauteur de la coque de sorte à ce que les zones de préhension de la semi-remorque dépassent de la partie supérieure des longerons d'au moins 100mm ; optionnellement, le réglage de la hauteur de la coque dans la position la plus haute possible ; et
- le déchargement de la semi-remorque hors de la coque.

Selon un mode de réalisation, les zones de préhension sont des zones de prise par pince et le déchargement est effectué par les moyens de manutention.

### BREVE DESCRIPTION DES FIGURES

La figure 1 représente une vue de profil d'un ensemble comprenant deux véhicules ferroviaires selon l'invention, chaque véhicule ferroviaire partageant un bogie en commun.
La figure 2 représente une vue en perspective de dessus d'un ensemble comprenant deux véhicules ferroviaires selon l'invention, chaque véhicule ferroviaire partageant un bogie en commun.
La figure 3 représente une vue de profil d'un véhicule ferroviaire selon l'invention sans coque.
La figure 4 représente une vue de profil d'un véhicule ferroviaire selon l'invention dans lequel la coque est en position basse.
La figure 5 représente une vue de profil d'un véhicule ferroviaire selon l'invention dans lequel la coque est en position haute
La figure 6 représente une vue de profil d'un dispositif de réglage de la hauteur de la coque selon un mode de réalisation de l'invention.
La figure 7 représente une vue en perspective du dispositif de réglage de la hauteur de la coque représenté à la figure 6.
La figure 8 représente une vue de profil d'un dispositif de réglage de la hauteur de la coque selon un mode de réalisation de l'invention.
La figure 9 représente une vue en perspective du dispositif de réglage de la hauteur de la coque représenté à la figure 8.
La figure 10 représente une vue partielle d'un véhicule ferroviaire selon l'invention illustrant une extrémité du châssis et notamment la sellette.

### LISTE DES SIGNES DE REFERENCE

1 - Véhicule ferroviaire
2 - Châssis
3 - Bogies
4 - Coque
5 - Dispositif de réglage de la hauteur de la coque
6 - Sellette
7 - Dispositif de réglage de la hauteur de la sellette
8 - Rails
10 - Rampe oblique
11 - Galet
12 - Vérin
13 - Longerons
14 - Structure porteuse
15 - Plateformes d'extrémités

### DESCRIPTION DETAILLEE DE L'INVENTION

Comme illustré sur les figures 1 à 5, le véhicule ferroviaire 1 pour le transport de semi-remorque selon l'invention comprend un châssis 2 reposant à chaque extrémité sur un bogie 3. Comme il est bien connu de l'homme du métier, le châssis 2 est monté de façon articulé sur les bogies 3 reposant sur les rails 8. Une coque 4 mobile verticalement est susceptible de coulisser à l'intérieur du châssis 2 du véhicule ferroviaire 1. Cette coque 4 est configurée pour recevoir une semi-remorque, en particulier une semi-remorque préhensible. Selon un mode de réalisation, le châssis 2 comprend une sellette 6 configurée pour recevoir le pivot, aussi appelé axe d'attelage, d'une semi-remorque.

Sur les figures 1 et 2 on peut voir un ensemble ferroviaire constitué de deux véhicules ferroviaires 1 partageant un bogie 3 en commun. Un tel ensemble ferroviaire comprenant deux véhicules ferroviaires 1 permet de charger deux semi-remorques tout en diminuant la longueur totale de l'ensemble ferroviaire. Le véhicule ferroviaire selon l'invention peut aussi bien être un véhicule ferroviaire indépendant, c'est-à-dire qui ne partage aucun bogie avec un autre véhicule ferroviaire, qu'un véhicule ferroviaire partageant un bogie en commun avec un autre véhicule ferroviaire de sorte à former un ensemble ferroviaire à trois bogies et deux véhicules ferroviaires.

Selon un mode de réalisation, comme illustré par exemple sur la figure 3, le châssis 2 du véhicule ferroviaire 1 comprend deux plateformes d'extrémités 15, chacune étant reliée à un bogie 3 (non représenté), et deux longerons 13 reliant les plateformes d'extrémités 15. Les longerons 13 et les plateformes d'extrémités 15 définissent entre eux un espace d'accueil permettant de recevoir la coque (non représentée). La sellette 6 est située sur l'une des deux plateformes d'extrémités 15 du véhicule ferroviaire 1. Dans le cas d'un véhicule ferroviaire partageant un bogie avec un autre véhicule ferroviaire (comme illustré par exemple sur les figures 1 et 2), la sellette 6 est préférentiellement située sur la plateforme d'extrémité 15 reliée au bogie qui n'est pas partagé avec l'autre véhicule ferroviaire.

Selon un mode de réalisation, comme illustré par exemple sur la figure 2, la coque 4 comprend un fond sur lequel peut être déposée une semi-remorque et des bordures s'étendant substantiellement perpendiculairement au fond. La taille de la coque 4 est complémentaire de la taille de l'espace d'accueil défini entre les longerons 13 et les plateformes d'extrémités 15 du châssis 2 afin de permettre à la coque 4 de coulisser à l'intérieur du châssis 2. La taille de la coque 4 doit permettre de recevoir une semi-remorque, en particulier une semi-remorque préhensible telle que par exemple une semi-remorque P400.

Le déplacement de la coque 4 par rapport au châssis 2 est contrôlé par un dispositif de réglage 5 de la hauteur de la coque. Par « hauteur », on entend au sens de la présente invention, la distance par rapport au rail. Afin de permettre le réglage de la hauteur de la coque 4, le véhicule ferroviaire 1 comprend des moyens de mesure de la distance entre la coque 4 et les rails 8 sur lesquels repose le véhicule ferroviaire et des moyens de transmission de cette mesure au dispositif de réglage 5 de la hauteur de la coque. Ces moyens de transmission peuvent être filaires ou sans fil.

Selon les inventeurs, l'utilisation d'un dispositif de mesure de la distance entre la coque et les rails transmettant cette distance au dispositif de réglage de la hauteur de la coque permet de régler simplement la hauteur de la coque grâce à une unique mesure. Cette seule mesure, effectuée après le chargement d'une semi-remorque, permet de prendre en compte simultanément de multiples paramètres concernant à la fois la semi-remorque chargée dans le véhicule ferroviaire et l'état du véhicule ferroviaire. Il n'est plus nécessaire d'avoir recours à une mesure distincte pour chaque paramètre (mesure du poids de la semi-remorque, mesure de l'usure des suspensions du véhicule ferroviaire, mesure de l'usure des essieux du véhicule ferroviaire...).

La mesure de la distance entre la coque 4 et les rails 8 une fois le véhicule ferroviaire 1 chargé avec une semi-remorque permet de positionner simplement la coque 4 au plus près des rails 8 tout en respectant le gabarit ferroviaire. Selon un mode de réalisation, le dispositif de réglage 5 de la hauteur de la coque est configuré pour régler la hauteur de la partie la plus basse de la coque 4 au niveau de la limite inférieure du gabarit ferroviaire. Par « gabarit ferroviaire » on entend le gabarit ferroviaire applicable sur la ligne de chemin de fer sur laquelle circule le véhicule ferroviaire 1. Selon un mode de réalisation, le dispositif de réglage 5 de la hauteur de la coque est configuré pour régler la hauteur de la partie la plus basse de la coque 4 de sorte à ce que la distance entre les rails 8 sur lesquels repose le véhicule ferroviaire et la partie la plus basse de la coque 4 soit d'environ 225mm. Au sens de la présente invention, le terme « environ » suivi d'une valeur numérique signifie cette valeur numérique plus ou moins 10%, plus ou moins 5% ou plus ou moins 1%, ou encore exactement cette valeur numérique.

Selon un mode de réalisation, le dispositif de réglage 5 de la hauteur de la coque nécessite une alimentation en énergie. Cette alimentation peut être apportée par tout moyen à la portée de l'homme du métier tel que par exemple une batterie située dans le véhicule ferroviaire et relié au dispositif de réglage 5 de la hauteur de la coque ou par le branchement du dispositif de réglage 5 de la hauteur de la coque à une alimentation fixe.

Le dispositif de réglage 5 de la hauteur de la coque permet de déplacer la coque entre une position basse illustrée sur la figure 4 et une position haute illustrée sur la figure 5. Selon un mode de réalisation, le dispositif de réglage permet de déplacer la coque de façon continue entre la position la plus basse de la coque et la position la plus haute de la coque.

Selon un mode de réalisation, le dispositif de réglage 5 de la hauteur de la coque est activé par un utilisateur, à distance ou non. Selon un mode de réalisation alternatif, le dispositif de réglage 5 de la hauteur de la coque est activé automatiquement lorsqu'il détecte le chargement dans la coque 4 d'une charge supérieure à une valeur seuil sur une certaine durée, par exemple une charge supérieure à une tonne pendant 10 secondes. La détection du chargement d'une charge dans la coque 4 peut être effectuée grâce au dispositif de mesure de la distance entre la coque 4 et les rails 8 (cette distance diminue lors du chargement en raison du poids de la charge qui va notamment comprimer les suspensions du véhicule ferroviaire). Selon un mode de réalisation, le dispositif de réglage 5 de la hauteur de la coque est configuré pour réguler la hauteur de la coque en permanence tout au long du trajet du véhicule ferroviaire. Selon un mode de réalisation, le dispositif de réglage 5 de la hauteur de la coque est configuré pour réguler la hauteur de la coque lorsqu'il est activé par un utilisateur. Selon un mode de réalisation, le dispositif de réglage de la hauteur de la coque est configuré pour réguler la hauteur de la coque lorsqu'il détecte une modification de la charge de la coque ; en particulier une modification de la charge supérieure à une valeur seuil, par exemple une tonne.

Selon un mode de réalisation, le dispositif de mesure de la distance entre la coque 4 et les rails 8 peut être tout moyen de mesure d'une distance connu de l'homme du métier tel que par exemple un dispositif de mesure de distance laser.

Selon un mode de réalisation, le dispositif de mesure de la distance entre la coque 4 et les rails 8 est situé sur la coque 4, préférentiellement sous le fond de la coque 4 ou bien sur l'une des bordures. Les dimensions de la coque 4 étant constantes, il est facile de connaître la distance entre la partie la plus basse de la coque 4 et les rails 8 à partir de la mesure de la distance entre un point connu de la coque 4 et les rails 8. Selon un mode de réalisation alternatif, le dispositif de mesure de la distance entre la coque 4 et les rails 8 est situé sur le châssis 2, de préférence sous l'une des plateformes d'extrémité 15.

Selon un mode de réalisation, le dispositif de réglage 5 de la hauteur de la coque est configuré pour déplacer la coque 4 par rapport au châssis 2.

Le dispositif de réglage 5 de la hauteur de la coque permet le réglage de la hauteur de la coque lorsque la coque est chargée par une semi-remorque.

Selon un mode de réalisation, le dispositif de réglage de la hauteur de la coque autorise un déplacement continu en hauteur de la coque compris entre 0 et au moins 100mm, par exemple entre 0 et environ 200mm et préférentiellement entre 0 et environ 125mm. Selon un mode de réalisation, le dispositif de réglage de la hauteur de la coque permet un déplacement continu en hauteur jusqu'à environ 100mm, environ 125mm, environ 150mm, environ 175mm ou environ 200mm. Selon un mode de réalisation, la distance entre la position la plus haute de la coque et la position la plus basse de la coque autorisée par le dispositif de réglage 5 de la hauteur de la coque est comprise entre environ 100 et environ 200mm, préférentiellement environ 125mm.

Comme illustré sur les figures 6 à 9, le dispositif de réglage 5 de la hauteur de la coque est interposé entre le châssis 2 et la coque 4. En particulier, comme illustré, le dispositif de réglage 5 de la hauteur de la coque est interposé entre un des longerons 13 du châssis 2 et la coque 4. Selon un mode de réalisation ledit au moins un longeron comprend une structure porteuse 14 s'étendant vers l'intérieur du châssis. Le dispositif de réglage 5 de la hauteur de la coque est alors interposé entre cette structure porteuse 14 et la coque 4. La structure porteuse 14 est configurée pour supporter le dispositif de réglage 5 de la hauteur de la coque et donc indirectement la coque. Selon un mode de réalisation, ladite une structure porteuse 14 s'étend vers l'intérieur du châssis depuis l'extrémité inférieure du longeron 13. Selon un mode de réalisation alternatif, ladite structure porteuse 14 s'étend vers l'intérieur du châssis depuis l'extrémité supérieure du châssis.

Selon un mode de réalisation, le dispositif de réglage de la hauteur de la coque est interposé à proximité de, ou à l'une des extrémités de, l'un des longerons. Par « à proximité » d'un objet on entend au sens de la présente invention à une distance faible par rapport à la longueur maximale de l'objet ; par exemple, à une distance inférieure à 25% de la longueur maximale de l'objet ou à une distance inférieure à 10% de la longueur maximale de l'objet

Selon un mode de réalisation, le véhicule ferroviaire 1 comprend au moins deux, par exemple deux ou quatre, dispositifs de réglage 5 de la hauteur de la coque. De préférence, chaque dispositif de réglage 5 de la hauteur de la coque est interposé entre le châssis 2 et la coque 4, en particulier, entre un longeron 13 et la coque 4. Selon un mode de réalisation, lorsque le véhicule ferroviaire 1 comprend au moins deux dispositifs de réglage 5 de la hauteur de la coque, au moins un dispositif est interposé entre chaque longeron 2 et la coque 4. Encore plus préférentiellement, lorsque le véhicule ferroviaire comprend au moins deux dispositifs de réglage 5 de la hauteur de la coque, les dispositifs de réglage 5 sont agencés de sorte à ce qu'un dispositif de réglage 5 de la hauteur de la coque se trouve à proximité chacune des plateformes d'extrémité. Dans un mode de réalisation où le véhicule ferroviaire 1 comprend deux dispositifs de réglage 5 de la hauteur de la coque, un dispositif de réglage 5 de la hauteur de la coque est interposé entre un longeron 13, à proximité d'une des plateformes d'extrémité 15, et la coque 4 ; et l'autre dispositif de réglage 5 de la hauteur de la coque est interposé entre l'autre longeron13, à proximité de l'autre plateforme d'extrémité 15, et la coque 4. Dans un mode de réalisation où le véhicule ferroviaire 1 comprend quatre dispositifs de réglage 5 de la hauteur de la coque, un dispositif de réglage 5 de la hauteur de la coque est interposé entre chaque extrémité de chacun des deux longerons 13 (ou à proximité de chaque extrémité de chacun des deux longerons) et la coque 4.

Selon un mode de réalisation illustré sur les figures 6 et 7, le dispositif de réglage 5 de la hauteur de la coque comprend une rampe oblique 10 coopérant avec un galet 11. Selon un mode de réalisation non représenté, la rampe oblique peut coopérer avec une seconde rampe oblique.

Comme illustré, la rampe oblique 10 est fixée sur le châssis et le galet est fixé sur la coque. En particulier, la rampe oblique est fixée sur la structure porteuse 14 du longeron 13 et le galet 11 est fixé sur la coque 4. Comme l'homme du métier le comprendra aisément, une configuration inversée peut tout fait être réalisée (rampe oblique fixée sur la coque et galet fixé sur le châssis). La rampe oblique supporte le galet et donc indirectement la coque. La rampe oblique est déplaçable en translation horizontale de sorte à permettre le déplacement de la coque par rapport au châssis et donc le réglage en hauteur de la coque. Le déplacement de la rampe oblique peut être réalisé par tout moyen à la portée de l'homme du métier comme par exemple un vérin. Lorsque le vérin 12 est activé, la course du vérin permet le déplacement de la rampe oblique 10 et donc le réglage en hauteur de la coque. Comme illustré sur les figures 6 et 7, la structure porteuse 14 s'étend vers l'intérieur du châssis 2 depuis l'extrémité inférieure du longeron 13.

Selon un mode de réalisation illustré sur les figures 8 et 9, le dispositif de réglage 5 de la hauteur de la coque comprend un vérin 12. Comme illustré, le vérin 12 est fixé d'une part au châssis 2 et d'autre part à la coque 4. En particulier, le vérin 12 est fixé d'une part à la structure porteuse 14 du longeron 13 et d'autre part à la coque 4. La pièce mobile du vérin 12 peut être fixée indifféremment à la coque 4 ou à la structure porteuse 14 du longeron 13 du châssis 2. Lorsque le vérin 12 est activé, la course du vérin permet le déplacement de la coque 4 par rapport au châssis 2 et donc le réglage en hauteur de la coque. Comme illustré sur les figures 8 et 9, la structure porteuse 14 s'étend vers l'intérieur du châssis 2 depuis l'extrémité supérieure du longeron 13. Le vérin supporte le poids de la coque et de son chargement.

Comme illustré par exemple sur la figure 10, le véhicule ferroviaire 1 comprend une sellette 6 réglable en hauteur configurée pour recevoir le pivot d'une semi-remorque. Le réglage de la hauteur de la sellette s'effectue en deux temps, un réglage initial selon le type de semi-remorque, puis le réglage complémentaire selon le poids de la semi-remorque. Contrairement aux véhicules ferroviaires de l'art antérieur pour lesquels le réglage de la hauteur de la coque est réalisé à vide avant le chargement de la semi-remorque ; selon la présente invention, le réglage de la hauteur de la coque s'effectue une fois la semi-remorque chargée. La coque 4, et donc la semi-remorque chargée dans la coque, se déplace par rapport au châssis 2. Afin de garantir en permanence le maintien du pivot de la semi-remorque par la sellette 6 solidaire du châssis après le réglage initial de la hauteur de la sellette, même lorsque la semi-remorque se déplace par rapport au châssis 2, les inventeurs ont développé un dispositif de réglage 7 de la hauteur de la sellette configuré pour permettre un réglage complémentaire de la hauteur de la sellette 6 en fonction du réglage de la hauteur de la coque.

Ainsi, même lorsque la coque 4 se déplace par rapport au châssis 2, afin par exemple d'atteindre une position la plus basse possible par rapport aux rails 8 tout en respectant le gabarit ferroviaire, la sellette 6 se déplace sur la même distance afin de maintenir le pivot de la semi-remorque grâce au dispositif de réglage 7 de la hauteur de la sellette.

Selon un mode de réalisation, le véhicule ferroviaire comprend donc un dispositif de réglage 7 de la hauteur de la sellette en fonction du réglage de la hauteur de la coque. Selon un mode de réalisation, le dispositif de réglage 7 de la hauteur de la sellette est interposé entre la sellette 6 et le châssis 2. Selon un mode de réalisation, la sellette est située sur une plateforme d'extrémité 15 du châssis 2 et le dispositif de réglage 7 de la hauteur de la sellette est interposé entre la plateforme d'extrémité 15 et la sellette 6. Selon un mode de réalisation, le dispositif de réglage 7 de la hauteur de la sellette comprend un vérin.

Selon un mode de réalisation, le dispositif de réglage 7 de la hauteur de la sellette est configuré pour régler la hauteur de la sellette 6 simultanément au réglage de la hauteur de la coque 4 par le dispositif de réglage 5 de la hauteur de la coque. Pour ce faire, le véhicule ferroviaire comprend des moyens de transmissions entre le dispositif de réglage 5 de la hauteur de la coque et le dispositif de réglage 7 de la hauteur de la sellette de sorte à ce que le dispositif de réglage 7 de la hauteur de la sellette puisse connaître le déplacement en hauteur de la coque 4. Ces moyens de transmissions peuvent être filaires ou sans fil. Alternativement ou en combinaison, le véhicule ferroviaire 1 comprend des moyens de transmission de la mesure de la distance entre la coque et les rails au dispositif de réglage 7 de la hauteur de la sellette. Ces moyens de transmissions peuvent être filaires ou sans fil.

Selon un mode de réalisation, le dispositif de réglage 7 de la hauteur de la sellette peut être activé par un utilisateur, à distance ou non. Selon un mode de réalisation préféré, le dispositif de réglage 7 de la hauteur de la sellette est activé automatiquement lors du déplacement en hauteur de la coque par le dispositif de réglage 5 de la hauteur de la coque. Pour ce faire, le véhicule ferroviaire comprend des moyens de transmissions entre le dispositif de réglage 5 de la hauteur de la coque et le dispositif de réglage 7 de la hauteur de la sellette. Ces moyens de transmissions peuvent être filaires ou sans fil.

Selon un mode de réalisation, le dispositif de réglage 7 de la hauteur de la sellette est configuré pour régler la hauteur initiale de la sellette 6 entre une pluralité de positions prédéfinies, préférentiellement entre trois positions.

Selon un mode de réalisation, les bogies ont des roues de diamètres classiques. Selon un mode de réalisation, les bogies n'ont pas des roues de petites tailles, c'est-à-dire des roues de diamètre inférieur à 600mm ou à 400mm.

L'invention concerne également un procédé de chargement d'une semi-remorque préhensible dans un véhicule ferroviaire selon l'invention. La semi-remorque comprend des zones de préhension permettant son déplacement par des moyens de levage.

Le procédé de chargement comprend les étapes suivantes :
- le réglage de la hauteur de la coque de sorte à ce que lorsque la semi-remorque sera chargée les zones de préhension de la semi-remorque dépassent de la partie supérieure des longerons 13 d'au moins 100mm quel que soit l'état de charge de la semi-remorque ;
- le chargement de la semi-remorque dans la coque 4 par levage, les moyens de levage transportant la semi-remorque par l'intermédiaire des zones de préhension ;
- la mesure de la distance entre la coque 4 et les rails 8 sur lesquels repose le véhicule ferroviaire ;
- la transmission de la mesure de la distance entre la coque 4 et les rails 8 sur lesquels repose le véhicule ferroviaire au dispositif de réglage 5 de la hauteur de la coque ; et
- la réglage de la hauteur de la coque en fonction de la mesure de la distance entre la coque 4 et les rails 8 sur lesquels repose le véhicule ferroviaire de sorte à ce que la hauteur de la partie la plus basse de la coque soit au niveau de la limite inférieure du gabarit ferroviaire.

Selon un mode de réalisation, le réglage de la hauteur de la coque est effectué par le dispositif de réglage 5 de la hauteur de la coque.

Selon un mode de réalisation, afin de s'assurer que lorsque la semi-remorque sera chargée les zones de préhension de la semi-remorque dépassent de la partie supérieure des longerons 13 d'au moins 100mm quel que soit l'état de charge de la semi-remorque, la coque est positionnée dans la position la plus haute possible.

Selon un mode de réalisation, une fois la semi-remorque chargée, le réglage de la hauteur de la coque est tel que la distance entre les rails 8 sur lesquels repose le véhicule ferroviaire et la partie la plus basse de la coque 4 soit d'environ 225mm.

Selon un mode de réalisation, le procédé de chargement comprend en outre une étape de réglage de la hauteur de la sellette 6 en fonction du réglage de la hauteur de la coque 2. Selon un mode de réalisation, simultanément au réglage en hauteur de la coque 2, la hauteur de la sellette 6 est modifiée. La modification en hauteur de la coque 2 est identique à la modification en hauteur de la sellette 6. Selon un mode de réalisation, le réglage de la hauteur de la sellette 6 est effectué par le dispositif de réglage 7 de la hauteur de la sellette 6.

L'invention concerne également un procédé de déchargement d'une semi-remorque hors d'un véhicule ferroviaire 1 selon l'invention. La semi-remorque comprend des zones de préhension permettant son déplacement par des moyens de levage. Afin de permettre le déchargement, il est nécessaire de permettre la préhension des zones de préhension par le moyen de levage. Lorsque la coque est dans une position basse de sorte à ce que la hauteur de la partie la plus basse de la coque soit au niveau de la limite inférieure du gabarit ferroviaire, les zones de préhension de la semi-remorque ne sont pas toujours accessibles en raison de la hauteur des longerons. Ainsi, afin de permettre le déchargement de la semi-remorque, le procédé de déchargement comprend les étapes suivantes :
- le réglage de la hauteur de la coque 4 de sorte à ce que les zones de préhension de la semi-remorque dépassent de la partie supérieure des longerons 13 d'au moins 100mm ; et
- le déchargement par levage de la semi-remorque hors de la coque 4 ; les moyens de levage transportant la semi-remorque par l'intermédiaire des zones de préhension.

Selon un mode de réalisation, le réglage de la hauteur de la coque est effectué par le dispositif de réglage 5 de la hauteur de la coque.

Selon un mode de réalisation, afin de s'assurer que les zones de préhension de la semi-remorque dépassent de la partie supérieure des longerons 13 d'au moins 100mm, la coque est positionnée dans la position la plus haute possible.

## Revendications

1. Véhicule ferroviaire (1) pour le transport d'une semi-remorque sur des rails comprenant :
- un châssis (2) monté de façon articulé sur des bogies (3) disposés de part et d'autre du châssis ;
- une coque (4) mobile en hauteur à l'intérieur du châssis (2), ladite coque étant configurée pour recevoir une semi-remorque ;
- un dispositif de réglage (5) de la hauteur de la coque
**caractérisé en ce qu'**il comprend également:
- des moyens de mesure de la distance entre la coque et les rails sur lesquels repose le véhicule ferroviaire ; et
- des moyens de transmission d'une mesure de la distance entre la coque et les rails sur lesquels repose le véhicule ferroviaire au dispositif de réglage (5) de la hauteur de la coque.

2. Véhicule ferroviaire (1) selon la revendication 1, comprenant en outre :
- une sellette (6) réglable en hauteur configurée pour recevoir le pivot d'une semi-remorque ; et
- un dispositif de réglage (7) de la hauteur de la sellette configuré pour régler la hauteur de la sellette (6) en fonction du réglage de la hauteur de la coque (4).

3. Véhicule ferroviaire (1) selon la revendication 1 ou la revendication 2, dans lequel le dispositif de réglage (5) de la hauteur de la coque est configuré pour régler la hauteur de la partie la plus basse de la coque (4) au niveau de la limite inférieure du gabarit ferroviaire, préférentiellement de sorte à ce que la distance entre les rails (8) sur lesquels repose le véhicule ferroviaire et la partie la plus basse de la coque (4) soit d'environ 225mm.

4. Véhicule ferroviaire (1) selon l'une quelconque des revendications 1 à 3, dans lequel le dispositif de réglage (5) de la hauteur de la coque permet un déplacement continu en hauteur de la coque (4) de 100 à 200mm, préférentiellement d'environ 125mm.

5. Véhicule ferroviaire (1) selon l'une quelconque des revendications 1 à 4, dans lequel le dispositif de réglage (5) de la hauteur de la coque est interposé entre le châssis (2) et la coque (4).

6. Véhicule ferroviaire (1) selon l'une quelconque des revendications 1 à 5, dans lequel le dispositif de réglage (5) de la hauteur de la coque comprend une rampe oblique (10).

7. Véhicule ferroviaire (1) selon la revendication 6, dans lequel la rampe oblique (10) coopère avec une seconde rampe oblique ou un galet (11).

8. Véhicule ferroviaire (1) selon l'une quelconque des revendications 1 à 5, dans lequel le dispositif de réglage (5) de la hauteur de la coque comprend un vérin (12).

9. Véhicule ferroviaire (1) selon l'une quelconque des revendications 1 à 8, comprenant au moins deux dispositifs de réglage (5) de la hauteur de la coque ; lesdits dispositifs de réglage (5) de la hauteur de la coque étant préférentiellement interposés entre le châssis (2) et la coque (4).

10. Véhicule ferroviaire (1) selon l'une quelconque des revendications 2 à 9, dans lequel le dispositif de réglage (7) de la hauteur de la sellette est configuré pour régler la hauteur de la sellette (6) simultanément au réglage de la hauteur de la coque (4) par le dispositif de réglage (5) de la hauteur de la coque.

11. Véhicule ferroviaire (1) selon l'une quelconque des revendications 2 à 10, dans lequel le dispositif de réglage (7) de la hauteur de la sellette est configuré pour régler la hauteur de la sellette (6) entre une pluralité de positions prédéfinies, préférentiellement entre trois positions.

12. Véhicule ferroviaire (1) selon l'une quelconque des revendications 1 à 11, dans lequel le châssis (2) comprend deux plateformes d'extrémités (15) et deux longerons (13) reliant les deux plateformes d'extrémités (15), la coque (4) étant mobile en hauteur entre les deux plateformes d'extrémités (15) et les deux longerons (13).

13. Véhicule ferroviaire (1) selon la revendication 12, dans lequel au moins un des longerons (13) comprend une structure porteuse (14) s'étendant vers l'intérieur du châssis (2) configurée pour supporter le dispositif de réglage (5) de la hauteur de la coque.

14. Procédé de chargement d'une semi-remorque préhensible dans un véhicule ferroviaire (1) selon l'une quelconque des revendications 1 à 13, ladite semi-remorque préhensible comprenant des zones de préhension permettant son déplacement par des moyens de manutention ; ledit procédé comprenant les étapes suivantes :
- le réglage de la hauteur de la coque (4) de sorte à ce que lorsque la semi-remorque sera chargée les zones de préhension de la semi-remorque dépassent de la partie supérieure des longerons (13) d'au moins 100mm quel que soit l'état de charge de la semi-remorque ; optionnellement, le réglage de la hauteur de la coque (4) dans la position la plus haute possible ;
- le chargement de la semi-remorque dans la coque (4) ;
- la mesure de la distance entre la coque (4) et les rails (8) sur lesquels repose le véhicule ferroviaire ;
- la transmission de la mesure de la distance entre la coque (4) et les rails (8) sur lesquels repose le véhicule ferroviaire au dispositif de réglage (5) de la hauteur de la coque ; et
- la réglage de la hauteur de la coque en fonction de la mesure de la distance entre la coque (4) et les rails (8) sur lesquels repose le véhicule ferroviaire de sorte à ce que la hauteur de la partie la plus basse de la coque soit au niveau de la limite inférieure du gabarit ferroviaire, préférentiellement de sorte à ce que la distance entre les rails (8) sur lesquels repose le véhicule ferroviaire et la partie la plus basse de la coque (4) soit d'environ 225mm.

15. Procédé de chargement selon la revendication 14, comprenant en outre une étape de régulation du dispositif de réglage (7) de la hauteur de la sellette en fonction du réglage de la hauteur de la coque.

16. Procédé de déchargement d'une semi-remorque préhensible hors d'un véhicule ferroviaire (1) selon l'une quelconque des revendications 1 à 13, ladite semi-remorque préhensible comprenant des zones de préhension permettant son déplacement par des moyens de manutention ; ledit procédé comprenant les étapes suivantes :
- le réglage de la hauteur de la coque (4) de sorte à ce que les zones de préhension de la semi-remorque dépassent de la partie supérieure des longerons (13) d'au moins 100mm ; optionnellement, le réglage de la hauteur de la coque (4) dans la position la plus haute possible ; et
- le déchargement de la semi-remorque hors de la coque (4).

## Patentansprüche

1. Schienenfahrzeug (1) für den Transport eines Sattelaufliegers auf Schienen, umfassend:
- ein Fahrgestell (2), das auf gelenkige Weise auf Drehgestellen (3) montiert ist, die auf beiden Seiten des Fahrgestells angeordnet sind;
- eine Karosserie (4), die im inneren des Fahrgestells (2) in der Höhe beweglich ist, wobei die Karosserie konfiguriert ist, um einen Sattelauflieger aufzunehmen;
- eine Vorrichtung zum Einstellen (5) der Höhe der Karosserie, **dadurch gekennzeichnet, dass** sie ebenfalls Folgendes umfasst:
- Mittel zum Messen der Distanz zwischen der Karosserie und den Schienen, auf denen das Schienenfahrzeug ruht; und
- Mittel zum Übertragen einer Messung der Distanz zwischen der Karosserie und den Schienen, auf denen das Schienenfahrzeug ruht, an die Vorrichtung zum Einstellen (5) der Höhe der Karosserie.

2. Schienenfahrzeug (1) nach Anspruch 1, außerdem umfassend:
- eine Sattelkupplung (6), die in der Höhe einstellbar ist, die konfiguriert ist, um den Drehpunkt eines Sattelaufliegers zu regeln; und
- eine Vorrichtung zum Einstellen (7) der Höhe der Sattelkupplung, die konfiguriert ist, um die Höhe der Sattelkupplung (6) je nach der Einstellung der Höhe der Karosserie (4) einzustellen.

3. Schienenfahrzeug (1) nach Anspruch 1 oder Anspruch 2, wobei die Vorrichtung zum Einstellen (5) der Höhe der Karosserie konfiguriert ist, um die Höhe des niedrigsten Teils des Karosserie (4) auf das Niveau der unteren Grenze des Lichtraumprofils einzustellen, vorzugsweise derart, dass die Distanz zwischen den Schienen (8), auf denen das Schienenfahrzeug ruht, und dem niedrigsten Teil der Karosserie (4) ungefähr 225 mm beträgt.

4. Schienenfahrzeug (1) nach einem der Ansprüche 1 bis 3, wobei die Vorrichtung zum Einstellen (5) der Höhe der Karosserie eine kontinuierliche Verschiebung in der Höhe der Karosserie (4) von 100 bis 200 mm, vorzugsweise von ungefähr 125 mm ermöglicht.

5. Schienenfahrzeug (1) nach einem der Ansprüche 1 bis 4, wobei die Vorrichtung zum Einstellen (5) der Höhe der Karosserie zwischen dem Fahrgestell (2) und der Karosserie (4) angebracht ist.

6. Schienenfahrzeug (1) nach einem der Ansprüche 1 bis 5, wobei die Vorrichtung zum Einstellen (5) der Höhe der Karosserie eine schräge Rampe (10) umfasst.

7. Schienenfahrzeug (1) nach Anspruch 6, wobei die schräge Rampe (10) mit einer zweiten schrägen Rampe und einer Laufrolle (11) zusammenarbeitet.

8. Schienenfahrzeug (1) nach einem der Ansprüche 1 bis 5, wobei die Vorrichtung zum Einstellen (5) der Höhe der Karosserie eine Winde (12) umfasst.

9. Schienenfahrzeug (1) nach einem der Ansprüche 1 bis 8, umfassend mindestens zwei Vorrichtungen zum Einstellen (5) der Höhe der Karosserie; wobei die Vorrichtungen zum Einstellen (5) der Höhe der Karosserie vorzugsweise zwischen dem Fahrgestell (2) und der Karosserie (4) angebracht sind.

10. Schienenfahrzeug (1) nach einem der Ansprüche 2 bis 9, wobei die Vorrichtung zum Einstellen (7) der Höhe der Sattelkupplung konfiguriert ist, um die Höhe der Sattelkupplung (6) gleichzeitig mit der Einstellung der Höhe der Karosserie (4) durch die Vorrichtung zum Einstellen (5) der Höhe der Karosserie (4) einzustellen.

11. Schienenfahrzeug (1) nach einem der Ansprüche 2 bis 10, wobei die Vorrichtung zum Einstellen (7) der Höhe der Sattelkupplung konfiguriert ist, um die Höhe der Sattelkupplung (6) zwischen einer Vielzahl von vordefinierten Positionen einzustellen, vorzugsweise zwischen drei Positionen.

12. Schienenfahrzeug (1) nach einem der Ansprüche 1 bis 11, wobei das Fahrgestell (2) zwei Endplattformen (15) und zwei Längsträger (13) umfasst, die die zwei Endplattformen (15) verbinden, wobei die Karosserie (4) in der Höhe zwischen den zwei Endplattformen (15) und den zwei Längsträgern (13) beweglich ist.

13. Schienenfahrzeug (1) nach Anspruch 12, wobei mindestens einer der Längsträger (13) eine Trägerstruktur (14) umfasst, die sich hin zum Inneren des Fahrgestells (2) erstreckt, die konfiguriert ist, um die Vorrichtung zum Einstellen (5) der Höhe der Karosserie zu stützen.

14. Verfahren zum Beladen eines greifbaren Sattelaufliegers in ein Schienenfahrzeug (1) nach einem der Ansprüche 10 bis 13, wobei der greifbare Sattelauflieger Greifzonen umfasst, die sein Verschieben durch Handhabungsmittel ermöglicht; wobei das Verfahren die Folgenden Schritte umfasst:
- Einstellen der Höhe der Karosserie (4), so dass, wenn der Sattelauflieger beladen wird, die Greifzonen des Sattelaufliegers den oberen Teil der Längsträger (13) um mindestens 100 mm überragen, unabhängig vom Ladezustand des Sattelaufliegers; optional Einstellen der Höhe der Karosserie (4) in der höchstmöglichen Position;
- Beladen des Sattelaufliegers in die Karosserie (4);
- Messen der Distanz zwischen der Karosserie (4) und den Schienen (8), auf denen das Schienenfahrzeug ruht;
- Übertragen der Messung der Distanz zwischen der Karosserie (4) und den Schienen (8), auf denen das Schienenfahrzeug ruht, auf die Vorrichtung zur Einstellung (5) der Höhe des Karosserie; und
- Einstellen der Höhe der Karosserie je nach der Messung der Distanz zwischen der Karosserie (4) und den Schienen (8), auf denen das Schienenfahrzeug ruht, so dass sich die Höhe des niedrigsten Teils des Karosserie auf dem Niveau der unteren Grenze des Lichtraumprofils befindet, vorzugsweise derart, dass die Distanz zwischen den Schienen (8), auf denen das Schienenfahrzeug ruht, und dem niedrigsten Teil der Karosserie (4) ungefähr 225 mm beträgt.

15. Verfahren zum Beladen nach Anspruch 14, umfassend außerdem einen Schritt des Einstellens eine Vorrichtung zum Einstellen (7) der Höhe der Sattelkupplung je nach der Einstellung der Höhe der Karosserie.

16. Verfahren zum Entladen eines greifbaren Sattelaufliegers außerhalb eines Schienenfahrzeugs (1) nach einem der Ansprüche 1 bis 13, wobei der greifbare Sattelauflieger Greifzonen umfasst, die sein Verschieben durch Handhabungsmittel ermöglichen; wobei das Verfahren die Folgenden Schritte umfasst:
- Einstellen der Höhe der Karosserie (4), so dass die Greifzonen des Sattelaufliegers den oberen Teil der Längsträger (13) um mindestens 100 mm überragen; optional Einstellen der Höhe der Karosserie (4) in der höchstmöglichen Position; und
- Entladen des Sattelaufliegers außerhalb der Karosserie (4).

## Claims

1. A railway vehicle (1) for transporting a semi-trailer on rails comprising:
- a chassis (2) mounted articulated on bogies (3) arranged on either side of the chassis;
- a shell (4) movable in height inside the chassis (2), said shell being configured to receive a semi-trailer;
- an adjustment device (5) for adjusting the height of the shell, **characterized in that** it also comprises:
- means for measuring the distance between the shell and the rails on which the railway vehicle rests; and
- means for transmitting a measurement of the distance between the shell and the rails on which the railway vehicle rests to the adjustment device (5) for adjusting the height of the shell.

2. The railway vehicle (1) according to claim 1, further comprising:
- a fifth wheel (6) adjustable in height which is configured to receive the pivot of a semi-trailer; and
- an adjustment device (7) for adjusting the height of the fifth wheel configured to adjust the height of the fifth wheel (6) as a function of the adjustment of the height of the shell (4).

3. The railway vehicle (1) according to claim 1 or claim 2, wherein the adjustment device (5) for adjusting the height of the shell is configured to adjust the height of the lowest part of the shell (4) level with the lower limit of the railway gauge, preferably such that the distance between the rails (8) on which the railway vehicle rests and the lowest part of the shell (4) is about 225 mm.

4. The railway vehicle (1) according to any one of claims 1 to 3, wherein the adjustment device (5) for adjusting the height of the shell allows a continuous movement of the height of the shell (4) from 100 to 200 mm, preferentially of about 125 mm.

5. The railway vehicle (1) according to any one of claims 1 to 4, wherein the adjustment device (5) for adjusting the height of the shell is inserted between the chassis (2) and the shell (4).

6. The railway vehicle (1) according to any one of claims 1 to 5, wherein the adjustment device (5) for adjusting the height of the shell comprises an oblique ramp (10).

7. The railway vehicle (1) according to claim 6, wherein the oblique ramp (10) cooperates with a second oblique ramp or a roller (11).

8. The railway vehicle (1) according to any one of claims 1 to 5, wherein the adjustment device (5) for adjusting the height of the shell comprises a cylinder (12).

9. The railway vehicle (1) according to any one of claims 1 to 8, comprising at least two adjustment devices (5) for adjusting the height of the shell; said adjustment devices (5) for adjusting the height of the shell preferentially being inserted between the chassis (2) and the shell (4).

10. The railway vehicle (1) according to any one of claims 2 to 9, wherein the adjustment device (7) for adjusting the height of the fifth wheel is configured to adjust the height of the fifth wheel (6) simultaneously with the adjustment of the height of the shell (4) by the adjustment device (5) for adjusting the height of the shell.

11. The railway vehicle (1) according to any one of claims 2 to 10, wherein the adjustment device (7) for adjusting the height of the fifth wheel is configured to adjust the height of the fifth wheel (6) between a plurality of predefined positions, preferentially between three positions.

12. The railway vehicle (1) according to any one of claims 1 to 11, wherein the chassis (2) comprises two end platforms (15) and two stringers (13) connecting the two end platforms (15), the shell (4) being movable in height between the two end platforms (15) and the two stringers (13).

13. The railway vehicle (1) according to claim 12, wherein at least one of the stringers (13) comprises a support structure (14) extending toward the inside of the chassis (2) which is configured to support the adjustment device (5) for adjusting the height of the shell.

14. A method for loading a gripping semi-trailer in a railway vehicle (1) according to any one of claims 1 to 13, said gripping semi-trailer comprising gripping zones allowing it to be moved by handling means; said method comprising the following steps:
- adjusting the height of the shell (4) such that when the semi-trailer is loaded, the gripping zones of the semi-trailer exceed the upper part of the stringers (13) by at least 100 mm irrespective of the loading state of the semi-trailer; optionally, adjusting the height of the shell (4) in the highest possible position;
- loading the semi-trailer in the shell (4);
- measuring the distance between the shell (4) and the rails (8) on which the railway vehicle rests;
- transmitting the measurement of the distance between the shell (4) and the rails (8) on which the railway vehicle rests to the adjustment device (5) for adjusting the height of the shell; and
- adjusting the height of the shell as a function of the measurement of the distance between the shell (4) and the rails (8) on which the railway vehicle rests such that the height of the lowest part of the shell is level with the lower limit of the railway gauge, preferentially such that the distance between the rails (8) on which the railway vehicle rests and the lowest part of the shell (4) is about 225 mm.

15. The loading method according to claim 14, further comprising a step for regulating the adjustment device (7) for adjusting the height of the fifth wheel as a function of the adjustment of the height of the shell.

16. A method for unloading a gripping semi-trailer outside a railway vehicle (1) according to any one of claims 1 to 13, said gripping semi-trailer comprising gripping zones allowing it to be moved by handling means; said method comprising the following steps:
- adjusting the height of the shell (4) such that the gripping zones of the semi-trailer exceed the upper part of the stringers (13) by at least 100 mm; optionally, adjusting the height of the shell (4) in the highest possible position; and
- unloading the semi-trailer outside the shell (4).
